# EUROPÄISCHE PATENTANMELDUNG

(11) **EP 0 418 488 A1**
(43) Veröffentlichungstag der Anmeldung: **27.03.1991**
(21) Anmeldenummer: 90113455.1
(22) Anmeldetag: 13.07.1990
(51) Int. Cl.: D01H 13/14

(54) **Verfahren und Vorrichtung zur Überprüfung der Funktionsfähigkeit einzelner, Arbeitselemente steuernder Sensoren eines entlang einer Textilmaschine, insebsondere Spinnmaschine verfahrbaren Bedienläufers**

(30) Priorität: 12.09.1989 DE 3930450
(71) Anmelder: Zinser Textilmaschinen GmbH, D-73061 Ebersbach/Fils (DE)
(72) Erfinder: Endres, Joachim, Dipl.-Ing.(TH), D-7315 Weilheim (DE)

(57) **Zusammenfassung**

Die Erfindung bezieht sich auf ein Verfahren und eine Vorrichtung zur Überprüfung der Funktionsfähigkeit einzelner, Arbeitselemente steuernder Sensoren 4 eines entlang einer Textilmaschine, insbesondere einer Spinnmaschine verfahrbaren Bedienläufers 2. Sie ist gekennzeichnet durch Lösen der Sensoren von der Arbeitssteuerung des Bedienläufers und Verbinden mit einer Testschaltung, Vorbeibewegen von Simulatoren an den Sensoren und/oder Vorbeibewegen der Arbeitselemente an den Sensoren und/oder Aktivieren von Simulatoren vor den Sensoren.

## Beschreibung

Die Erfindung bezieht sich auf ein Verfahren und eine Vorrichtung zur Überprüfung der Funktionsfähigkeit einzelner, Arbeitselemente steuernder Sensoren eines entlang einer Textilmaschine, insbesondere Spinnmaschine verfahrbaren Bedienläufers.

Bedienläufer an Spinnereimaschinen, wie beispielsweise selbsttätige Fadenansetzgeräte oder selbsttätige Spulenwechselvorrichtungen, weisen eine Vielzahl von Sensoren auf, welche die Arbeitsweise dieser vorgenannten Vorrichtungen steuern und überwachen:
Aktive, im allgemeinen optische Sensoren fühlen das Vorhandensein bzw. Fehlen von Fäden, Vorgarnen, Hülsen, Spulen usw.;
Sensoren, welche die Bewegungsrichtung, die Bewegungsgeschwindigkeit, die Arbeitsbereitschaft usw. der Bedienläufer steuern, reagieren auf Schaltglieder, welche entlang des Bewegungsweges der Bedienläufer angeordnet sind;
Sensoren, welche das Erreichen der Endlage von Arbeitsorganen in den Bedienläufern überwachen geben bei Nichterreichen dieser Endlage ein Fehlersignal ab.

Derartige Sensoren können ausfallen oder versagen und dadurch zum Versagen oder zu Fehlfunktionen des Bedienläufers führen, was zu Fehlzeiten oder zu Beschädigungen führen kann.

Das Überprüfen der Sensoren auf Funktionsfähigkeit ist im Hinblick auf ihre unterschiedliche Ansprechweise, welche zum Teil schwierig zu simulieren ist, und im Hinblick auf die durch ein Ansprechen ausgelösten Wirkungen sehr schwierig und problematisch. Eine systematische Überprüfung der Sensoren auf Funktionstüchtigkeit unterbleibt deshalb im allgemeinen - ein Versagen eines Sensors offenbart sich daher in der Regel erst durch eine Fehlfunktion des Bedienläufers oder durch auftretende Schäden.

Der vorliegenden Erfindung liegt daher die Aufgabe zugrunde, ein Verfahren und eine Vorrichtung zu schaffen, welche es ermöglicht, die Sensoren von Bedienläufern systematisch auf Funktionsfähigkeit zu überprüfen.

Diese Aufgabe wird erfindungsgemäß gelöst durch folgende Verfahrensschritte:
- Lösen der Sensoren von der Arbeitssteuerung des Bedienläufers und Verbinden mit einer Testschaltung;
- Vorbeibewegen von Simulatoren an den Sensoren und/oder
- Vorbeibewegen der Arbeitselemente an den Sensoren und/oder
- Aktivieren von Simulatoren vor den Sensoren.

Hierbei besteht die Möglichkeit zu gleichzeitigem oder sequentiellem Einsatz der Simulatoren.

In einer ersten Ausführungsform der Erfindung sind die Simulatoren innerhalb einer Teststation angeordnet, die sich an der von einem Bedienläufer bedienten Spinnereimaschine außerhalb des normalen Arbeitsbereichs des Bedienläufers befindet. In einer zweiten Ausführungsform der Erfindung sind die Simulatoren in den Bedienläufer eingebaut.

Im ersten Fall wird in der Testposition eine entsprechende Verbindung zwischen der Testvorrichtung im Bedienläufer und den Simulatoren in der Spinnereimaschine hergestellt.

Die Simulatoren sind auf die Wirkungsweise der Sensoren abgestimmt: Aktiven, optischen Fühlern muß ein zu erkennendes Objekt vorgehalten werden; auf magnetische Kräfte wirkende Sensoren muß ein Magnetfeld simuliert werden; an Sensoren, welche auf das Vorbeibewegen an Schaltgliedern ansprechen, müssen Schaltglieder vorbeibewegt werden.

An Sensoren, welche das Erreichen von Endlagen von Arbeitselementen überwachen, kann das Überwachen bei Erreichen der Endlage erfolgen. In diesen Fällen kann die Teststeuerung auch insofern mit der normalen Steuerung des Bedienläufers verknüpft sein, daß sie eine entsprechende Bewegung der Arbeitselemente bewirkt.

Bei einer Vorrichtung zur Durchführung des erfindungsgemäßen Verfahrens ist im Bedienläufer eine Testvorrichtung angeordnet, die mit einer Signalanlage, einem Umschalter zwischen einer Arbeits-Steuervorrichtung des Bedienläufers und der Testvorrichtung und Simulatoren und/oder Signalgeber bewegenden Arbeitselementen versehen ist.

Die Erfindung wird nachfolgend anhand von in der Zeichnung dargestellten Ausführungsbeispielen näher beschrieben. In der Zeichnung zeigen:
Fig. 1 eine schematische Draufsicht auf eine Ringspinnmaschine mit einem Bedienläufer in Testposition;
Fig. 2 ein Blockschaltbild einer Vorrichtung zur Überprüfung der Funktionsfähigkeit einzelner, Arbeitselemente steuernder Sensoren nach Fig. 1;
Fig. 3 eine schematische Draufsicht auf eine weitere Ausführungsmöglichkeit der Erfindung mit Durchführung des Tests beim Lauf des Bedienläufers im Bereich b;
Fig. 4 ein Blockschaltbild einer Vorrichtung zur Überprüfung der Funktionsfähigkeit einzelner, Arbeitselemente steuernder Sensoren gemäß der Ausführungsform nach Fig. 3.

Die Fig. 1 und 3 stellen in Draufsicht jeweils eine Ringspinnmaschine 1 dar, wobei ein Bedienläufer 2 in den Arbeitsbereichen a und a′ aktiv tätig sein kann, beispielsweise als selbsttätiges Fadenansetzgerät oder als selbsttätige Spulenwechselvorrichtung. Mit b ist der Übergangsweg zwischen den Arbeitsbereichen a und a′ bezeichnet.

In den Bereichen a und a′ sind Signalgeber 15 angeordnet, welche beim Vorbeilauf des Bedienläufers ihnen in diesem Bedienläufer gegenüberstehende Sensoren 4 und 4′ beaufschlagen, wodurch diese Sensoren 4, 4′ über die Steuervorrichtung 7 im Bedienläufer Abläufe auslösen, insbesondere die Arbeitsweise des Bedienläufers steuern und überwachen. Andere Sensoren 4˝ sind innerhalb des Bedienläufers 2 angeordnet und werden durch Signalgeber 15′ beaufschlagt, die durch Arbeitselemente 40 über Steuereinheiten 31 bewegbar sind.

In der in Fig. 1 dargestellten Ausführungsform der Erfindung sind Simulatoren 6, 6′ zum Testen der Sensoren am Anfangs- oder Endgestell der Ringspinnmaschine 1 im Bereich b angeordnet. Zum Testen steht der Bedienläufer 2 in einer Testposition 3 außerhalb der Arbeitsbereiche a und a′.

Bei den Sensoren 4 handelt es sich um solche, welche durch gegenüberstehende Simulatoren 6 beispielsweise durch Ein- und Ausschalten von Magnetkraft oder Licht überprüfbar sind. Bei dem Sensor 4′ handelt es sich dagegen um einen Sensor, an dem zur Prüfung ein Simulator 6′vorbeibewegt werden muß, beispielsweise ein mechanischer Taster, bewegbar durch eine Kolben-Zylindereinheit 30 und gesteuert durch eine Steuereinheit 31. Bei dem Sensor 4˝ handelt es sich um einen Endschalter, welcher dadurch getestet wird, daß das Arbeitsorgan und der an ihm angeordnete Signalgeber 15′ in Endlagen gefahren und dabei das Ansprechen der Sensoren 4˝ überprüft wird.

Zum Zwecke des Testens der Sensoren 4, 4′, 4˝ weist der Bedienläufer 2 eine Testvorrichtung 8 auf, die mit einer Signalanlage 10, 11, einem Umschalter 9 zwischen der Steuervorrichtung 7 des Bedienläufers 2 und der Testvorrichtung 8 und über Leitungen mit den Simulatoren 6 in der Ringspinnmaschine 1 bzw. mit den Signalgeber 15′ oder Simulatoren 6′ bewegenden Arbeitselementen 30 und 40 im Bedienläufer 2 bzw. in der Ringspinnmaschine 1 verbunden ist. Die Verbindung zu den in der Ringspinnmaschine 1 angeordneten Simulatoren 6 und 6′ und Arbeitselementen 30 erfolgt über ein Koppelelement 5, z.B. ein Schleifkontakt, in der Leitung 16.

Wenn ein, an der Ringspinnmaschine 1 angeordneter Signalgeber 12 einen im Bedienläufer 2 angeordneten Sensor 13 beaufschlagt, hat der Bedienläufer 2 die Testposition 3 erreicht, in der den Sensoren 4, 4′ des Bedienläufers die Simulatoren 6, 6′ gegenüberstehen und in der die Testvorrichtung 8 aktiviert wird. Sie setzt den Bedienläufer 2 still und legt den Umschalter 9 in die gezeichnete Stellung um, wodurch die Ausgangssignale der Sensoren 4, 4′, 4˝ nicht mehr der Arbeitssteuervorrichtung 7, sondern der Testvorrichtung 8 zugeleitet werden; sie aktiviert dann der Reihe nach alle Simulatoren 6, 6′ bzw. Arbeitselemente 30, 40 in der Weise, wie die Sensoren 4, 4′, 4˝ im Betrieb durch die Signalgeber 15 bzw. 15′ beaufschlagt werden.

Gleichzeitig überprüft die Testvorrichtung 8 jeweils, ob ein beaufschlagter Sensor das vorgesehene Signal abgibt. Wenn das nicht der Fall ist, aktiviert sie die Signalanlage 10′, 11 und macht damit die Bedienperson auf den Fehler aufmerksam.

Bei der Ausführungsform nach Fig. 3 und 4 befinden sich die Simulatoren 6 bzw. 6′ ausschließlich im Bedienläufer 2, wobei der Test hier beim Lauf im Bereich b oder im Stillstand durchgeführt wird. Wiederum sind im Bedienläufer 2 eine mit der Signalanlage 10, 11 verbundene Testvorrichtung 8, ein Umschalter 9 zwischen der Steuervorrichtung 7 des Bedienläufers 2 und der Testvorrichtung 8 sowie ein mit einem Testeinschaltglied 12 zusammenwirkenden Schaltglied 13 vorhanden. Den Sensoren 4, 4′, 4˝ des Bedienläufers 2 sind hier entsprechende Simulatoren 6, 6′ bzw. Signalgeber 15′ zugeordnet, wobei über Kolben-Zylindereinheiten 30, 40 sowie Steuereinheiten 31 auch ein Vorbeibewegen von Simulatoren 6′ bzw. von Signalgebern 15′ an den Sensoren 4′, 4˝ erfolgt.

Der Testablauf entspricht bei dieser Ausführungsform demjenigen, wie er bei den Fig. 1 und 2 beschrieben ist.

Die Sensoren der erfindungsgemäßen Vorrichtung können entweder mechanisch (Nocken/Schalter), magnetisch (Magnet/Reedschalter; Magnet/Spule), optisch (Objekt/Lichttaster, Optik/Lichtschranke), akustisch, piezoelektrisch oder triboelektrisch ausgebildet sein. Die betriebsmäßige Beaufschlagung kann durch Vorbeibewegen des Bedienläufers 2 am entsprechenden Sensor, durch Vorbeibewegen von Arbeitsorganen im Bedienläufer 2 am Sensor bzw. durch Aktivatoren, wie beispielsweise Nocken, Magnete oder andere Objekte vor den Sensoren erfolgen. Die Testbeaufschlagung ergibt sich durch Vorbeibewegen von Simulatoren an den Sensoren, durch testweises Vorbeibewegen der Arbeitsorgane an den Sensoren bzw. durch Aktivieren von Simulatoren vor den Sensoren.

Wenn die Simulatoren 6, 6′ an der Ringspinnmaschine 1 angeordnet sind, muß der Bedienläufer 2 zum Test bezüglich Aktivieren von Simulatoren vor den Sensoren 4, 4′ grundsätzlich in einer Testposition 3 vor der Ringspinnmaschine stehen. Es ist hierbei jedoch möglich, das Vorbeibewegen von Simulatoren 6′ an den Sensoren 4′, 4˝ beim Lauf des Bedienläufers 2 im Bereich b zu bewirken. Auch das Vorbeibewegen der Arbeitsorgane im Bedienläufer 2 könnte während des Laufs des Bedienläufers 2 im Bereich b erfolgen.

Wenn die Simulatoren 6, 6′ alle im Bedienläufer 2 angeordnet sind, muß er zum Test nicht, kann jedoch in einer Testposition stehen; der ganze Test kann in diesem Fall während des Laufes im Bereich b erfolgen.

Insgesamt ergibt sich eine automatische Überprüfung der Funktionsfähigkeit einzelner, Arbeitselemente steuernder Sensoren eines entlang einer Textilmaschine, insbesondere Spinnereimaschine verfahrbaren Bedienläufers 2, wodurch vorteilhafterweise eventuelle Fehlfunktionen der Sensoren rechtzeitig erkannt und Fehlzeiten sowie Schäden vermieden werden.

## Patentansprüche

1. Verfahren zur Überprüfung der Funktionsfähigkeit einzelner, Arbeitselemente steuernder Sensoren eines entlang einer Textilmaschine, insbesondere Spinnmaschine, verfahrbaren Bedienläufers,
gekennzeichnet durch folgende Verfahrensschritte
- Lösen der Sensoren von der Arbeitssteuerung des Bedienläufers und Verbinden mit einer Testschaltung;
- Vorbeibewegen von Simulatoren an den Sensoren und/oder
- Vorbeibewegen der Arbeitselemente an den Sensoren und/oder
- Aktivieren von Simulatoren vor den Sensoren

2. Verfahren nach Anspruch 1, gekennzeichnet durch gleichzeitiges Aktivieren der Simulatoren und Bewegen der Signalgeber.

3. Verfahren nach Anspruch 1, gekennzeichnet durch sequentielles Aktivieren von Simulatoren und Bewegen der Signalgeber.

4. Verfahren nach einem der vorhergehenden Ansprüche, dadurch gekennzeichnet, daß Endlagen-Überwachungssensoren bei Erreichen dieser Endlage und entsprechender Bewegung der Arbeitselemente überprüft werden.

5. Vorrichtung zur Durchführung des Verfahrens nach einem der vorhergehenden Ansprüche, dadurch gekennzeichnet, daß im Bedienläufer (2) eine Testvorrichtung (8) angeordnet ist, die mit einer Signalanlage (10, 11), einem Umschalter (9) zwischen einer Arbeits-Steuervorrichtung (7) des Bedienläufers (2) und der Testvorrichtung (8) und/oder Signalgeber (15′) bewegenden Arbeitselementen (30, 40) sowie Simulatoren (6, 6′) und Signalgebern (15′) gegenüberliegenden Sensoren (4, 4′, 4˝) versehen ist.

6. Vorrichtung nach Anspruch 5, dadurch gekennzeichnet, daß sich die Testposition (3) außerhalb des Arbeitsbereichs (a, a′) des Bedienläufers (2) an der Spinnmaschine (1) befindet.

7. Vorrichtung nach Anspruch 5, dadurch gekennzeichnet, daß die Simulatoren (6, 6′) an der Spinnmaschine (1) und mindestens ein Koppelelement (5) zwischen dem Bedienläufer (2) und der Spinnmaschine (1) angeordnet sind.

8. Vorrichtung nach Anspruch 5, dadurch gekennzeichnet, daß die Simulatoren im Bedienläufer (2) angeordnet sind.

9. Vorrichtung nach Anspruch 7 oder 8, gekennzeichnet durch ein mit der Testvorrichtung (8) verbundenes Testeinschaltelement (12, 13).
